# EUROPÄISCHE PATENTSCHRIFT

(11) **EP 0 143 309 B1**
(45) Veröffentlichungstag und Bekanntmachung des Hinweises auf die Patenterteilung: **31.08.1988**
(21) Anmeldenummer: 84112501.6
(22) Anmeldetag: 17.10.1984
(51) Int. Cl.: E05B 49/00, E05B 65/36

(54) **Schliesssystem für die Türen und eine Kofferraumklappe eines Kraftfahrzeuges**
Locking system for the doors and luggage boot lid of a motor vehicle
Système de verrouillage pour portes et coffre à bagages d'un véhicule automobile

(30) Priorität: 25.11.1983 DE 3342557
(43) Veröffentlichungstag der Anmeldung: 05.06.1985
(73) Patentinhaber: AUDI AG, 85045 Ingolstadt (DE)
(72) Erfinder: Fornoff, Rainer, Dipl.-Ing., D-8074 Gaimersheim (DE); Rossié, Egbert, D-8070 Ingolstadt (DE)
(74) Vertreter: Le Vrang, Klaus

(56) Entgegenhaltungen:
- DE-A- 3 206 434

## Beschreibung

Die Erfindung betrifft ein Schließsystem für die Türen und eine Kofferraumklappe eines Kraftfahrzeugs, mit einem ortsunabhängigen Sender zum Aussenden eines Signals und einem mit dem Schließmechanismus der

Türen verbundenen Empfänger, der in Abhängigkeit vom Signal den Schließmechanismus der Türen ansteuert, gemäß dem Oberbegriff des Anspruchs 1.

Bei gattungsgemäßen Fahrzeugen lassen sich durch den Sender die Türen des Fahrzeuges verriegeln und entriegeln sowie das Zündsystem ansteuern (vergl. z. B: DE-A-3 206 434). Für die Kofferraumklappe ist bei den bekannten Fahrzeugen ein konventioneller Schließzylinder mit einem Schlüssel vorgesehen, so daß neben dem Sender zusätzlich mit einem Schlüssel hantiert werden muß.

Es sind weiter Fahrzeuge bekannt, deren Türschlösser mit einem Schlüssel und deren Kofferraumklappe elektrisch entriegelt werden. Der Schalter für die elektrische Entriegelung der Kofferraumklappe befindet sich im Innenraum des Fahrzeuges, so daß eine Fahrzeugtüre geöffnet werden muß, selbst wenn nur ein Zugang zum Kofferraum gewünscht wird.

Der vorliegenden Erfindung liegt die Aufgabe zugrunde, mit einfachen Mitteln das Schließsystem eines gattungsgemäßen Fahrzeuges in Hinblick auf eine leichtere Bedienbarkeit zu verbessern und gleichzeitig den Schutz gegen einen unbefugten Zugang zum Kofferraum zu erhöhen.

Die Aufgabe wird durch die kennzeichnenden Merkmale des Anspruchs 1 gelöst. Die dort beschriebenen, im Stromkreis des Stellgliedes für die elektrisch entriegelbare Kofferraumklappe angeordneten Schalter stellen sicher, daß die Kofferraumklappe sowohl durch den Sender, als auch vom Innenraum aus entriegelt werden kann, jedoch in allen anderen Zuständen, in denen die Kofferraumklappe nicht bewußt entriegelt wurde, diese stets versperrt ist. Das Zusammenwirken der Schalter wird am besten deutlich durch die nachfolgende Aufstellung in Verbindung mit der daran anschließenden Beschreibung der möglichen Fälle. In der Tabelle ist mit S 1 der Schalter des Stromkreises bezeichnet, welcher beim Entriegeln der Türe geschlossen wird, mit S 2 ein zweiter Schalter, welcher sich schließt, wenn der Sender der Aufnahmevorrichtung entnommen wird und mit S 3 ein Tastschalter an der Kofferraumklappe. Ein Schalter in seiner geschlossenen Stellung ist in der Tabelle mit 1, ein Schalter in seiner geöffneten Stellung mit 0 bezeichnet.

Fall A = Türen verriegelt, Sender eingeschoben (z. B. Fahrer hat sich eingeschlossen)
Fall B = Türen verriegelt, Sender nicht eingeschoben (z. B. beim Parken, Garage)
Fall C = Türen verriegelt, Sender eingeschoben, Tastschalter (S 3) an der Kofferraumklappe wird gedrückt
Fall D = Türen verriegelt, Sender nicht eingeschoben, Tastschalter (S 3) wird gedrückt
Fall E = Türen entriegelt, Sender eingeschoben, Kofferraumklappe gesichert (z. B. Fahrer sitzt im Fahrzeug,
fährt oder hält)
Fall F = Türen entriegelt, Sender nicht eingeschoben, Kofferraumklappe entsichert (kann durch Drücken des Tastschalters (S 3) geöffnet werden)
Fall G = Türen entriegelt, Sender nicht eingeschoben, Kofferraumklappe geöffnet (Tastschalter an der Kofferraumklappe zum Beladen oder Entladen gedrückt bzw. elektromotorische Öffnung der Kofferraumklappe)

Da auch der Fall vorkommen kann, daß bei entriegelten Türen und laufendem Motor (Sender ist in die Aufnahmevorrichtung eingeschoben) die Kofferraumklappe geöffnet werden soll - beispielsweise wenn der Beifahrer noch etwas aus dem Kofferraum entnehmen will oder dort etwas ablegen möchte - ist ein vierter, vom Innenraum aus betätigbarer Tastschalter (S 4) vorgesehen, durch welchen der zweite und der dritte Schalter überbrückt werden kann.

Besonders vorteilhaft ist, wenn zur Stromkreisunterbrechung des Stellgliedes im Stromkreis ein fünfter Schalter (S 5) angeordnet ist, daß das Schließsystem des Kraftfahrzeuges wahlweise mit einem Hauptsender oder einem Nebensender ansteuerbar ist, wobei der Hauptsender ein Signal aussendet, welches die gleichzeitige Betätigung des ersten und des fünften Schalters in sinnfälliger Weise auslöst und mit dem Signal des Nebensenders neben dem Schließmechansmus der Türen nur die Stellung des fünften Schalters beeinflußbar ist, derart, daß der fünfte Schalter beim Entriegeln der Türen geschlossen und beim Verriegeln der Türen geöffnet wird.

Durch die Verwendung eines Hauptsenders und eines Nebensenders wird ohne Komforteinbuße bei der Bedienung der Inhalt des Kofferraums gesichert, wenn das Fahrzeug in fremde Hände gegeben wird (z. B. Werkstatt, Hotel). Die Zustände der Kofferraumklappe bei verschiedenen Schalterstellungen soll anhand einer zweiten Tabelle erläutert werden. Bei Ansteuerung des Schließsystems mit dem Hauptsender werden die Schalter S 1 und S 5 parallel betätigt, wodurch die Tabelle 1 auch für diesen Fall gilt (gleicher Schaltzustand für S 1 und S 5).

Wird das Schließsystems mit dem Nebensender angesteuert, dann gilt die Tabelle 2, wenn der Schalter S 1 = 0, also geöffnet ist. Dies bedeutet, daß das Fahrzeug mit dem Hauptsender verriegelt und anschließend (z. B. in der Werkstätte) an den Nebensenderbenutzer übergeben wird.

Schalter S 1 geöffnet.

Wird das Fahrzeug in entriegeltem Zustand dem Nebensenderbenutzer übergeben, dann bleibt der Schalter S 1 während der gesamten Zeit geschlossen, wodurch der Nebensenderbenutzer die gleichen Möglichkeiten wie der Hauptsenderbenutzer hat - also auch die Kofferraumklappe öffnen kann. Es gilt demnach die Tabelle 1. Der Fahrzeugbenutzer ist also darauf hinzuweisen, daß er dann, wenn er das Fahrzeug mit dem Nebensender an jemand übergeben will, der nur Zutritt zum Innenraum haben soll, daß Fahrzeug zunächst mit dem Hauptsender Verriegeln muß.

Der Tastschalter S 4 wird aus diesen Gründen ebenfalls nur wirksam, wenn sowohl der Schalter S 1 als auch der Schalter S 5 geschlossen ist.

Zwei Ausführungsbeispiele der Erfindung sind in der Zeichnung dargestellt und werden nachfolgend näher beschrieben. Es zeigt
Fig. 1 ein Schaltbild für eine elektrisch verriegelbare Kofferraumklappe eines Kraftfahrzeuges und
Fig. 2 ein Schaltbild ähnlich dem aus Fig. 1, wobei das Schließsystem sowohl mit einem Hauptsender, als auch mit einem Nebensender ansteuerbar ist.

Von einem Schließsystem für die Türen und eine Kofferraumklappe 3 eines Kraftfahrzeuges ist in der Zeichnung nur der Teil dargestellt, welcher unmittelbar Einfluß auf die Kofferraumklappe 3 nimmt.

Ein an der Heckklappe 3 festgelegtes und in Fig. 1 symbolisch dargestelltes Schloß 5 ist durch ein elektrisch betätigbares Stellglied 7 in eine entriegelte bzw. verriegelte Stellung bewegbar. Das Stellglied 7 ist an einem Stromkreis 9 angeschlossen, welcher durch mehrere Schalter unterbrochen werden kann.

Ein mit S 1 bezeichneter Schalter steht mit einem Relais 11 für einen Empfänger 13 eines Senders 15 in Verbindung. Beim Aussenden eines Signals des ortsunabhängigen Senders 15 wird über den Empfänger 13 der Schließmechanismus der Türen des Fahrzeuges (nicht dargestellt) und das Relais 11 angesteuert. Die Koppelung zwischen dem Schließmechanismus der Türen und dem Relais 11 ist so getroffen, daß das Relais 11 bei entriegelten Türen den Schalter S 1 schließt.

Der Sender 15 kann in eine Aufnahmevorrichtung 17 im Armaturenbrett des Kraftfahrzeugs eingeschoben und damit das Zündsystem angesteuert werden. Unabhängig vom Zündsystem öffnet sich bei eingeschobenem Sender 15 ein Schalter S 2 des Stromkreises 9.

Ein dritter Schalter S 3 im Stromkreis 9 ist durch einen Taster gebildet, welcher an griffgünstiger Stelle an der Kofferraumklappe 3 von außen betätigbar ist. Sofern die Schalter S 1 und S 2 geschlossen sind, läßt sich nach Drücken des Tastschalters S 3 das Schloß 5 entriegeln und die Kofferraumklappe 3 öffnen.

Die Schalter S 2 und S 3 lassen sich durch einen Tastschalter S 4 im Innenraum des Fahrzeuges überbrücken, wenn bei entriegelten Türen und laufendem Motor die Kofferraumklappe 3 geöffnet werden soll.

Das in Fig. 2 dargestellte Ausführungsbeispiel ist dem in Fig. 1 ähnlich. Es unterscheidet sich nur dadurch, daß der Stromkreis 9' durch einen zusätzlichen Schalter S 5 unterbrochen werden kann. Der Schalter S 5 und der daneben angeordnete Schalter S 1' sind mit zugeordneten Relais 19 bzw. 11' verbunden. Die Relais 19 und 11' stehen mit einem Empfänger 13' in Verbindung, welcher auf Signale aus einem Hauptsender 15' reagiert. Mit dem Empfänger 13' steht auch der Schließmechanismus für die Türen des Fahrzeuges in Verbindung (nicht dargestellt). Erhält der Empfänger 13' vom Hauptsender 15' ein Signal zum Öffnen der Türen, dann werden gleichzeitig die Schalter S 5 und S 1' im Stromkreis 9' geschlossen. Analog dazu öffnen die Relais 19 und 11' die Schalter S 5 und S 1', wenn die Türen verriegelt werden.

Dem Relais 19 ist ein weiteres Relais 21 zugeordnet, welches ausschließlich auf den Schalter S 5 einwirkt. Zur Ansteuerung des Relais 21 ist ein Empfänger 23 und ein Nebensender 25 vorgesehen.

Der Empfänger 23 - welcher mit dem Empfänger 13' eine bauliche Einheit bilden kann - steht neben dem Relais 21 auch mit dem Schließmechanismus für die Türen (nicht dargestellt) in Verbindung. Bei Empfang eines entsprechenden Signals des Nebensenders 25 wird über den Empfänger 23 die Entriegelung der Türen und gleichzeitig über das Relais 21 das Schließen des Schalters S 5 ausgelöst. Während durch den Hauptsender 15' die Schalter S 5 und S 1' so beeinflußt werden können, daß sie entweder gemeinsam schließen oder öffnen, läßt sich durch den Nebensender 25 nur der Schalter S 5 ansteuern. Der Schalter S 1' bleibt dabei in der Stellung, in welche er durch letztmaliges Betätigen des Hauptsenders 15 gebracht wurde. Das bedeutet, daß dann, wenn der Hauptsender 15' als letztes Signal "Türen verriegeln" gegeben hat, der Schalter S 1 geöffnet bleibt und es dadurch mittels des Nebensenders 25 niemals möglich sein wird, die Kofferraumklappe 3 zu öffnen, da durch den Schalter S 1' der Stromkreis 9' unterbrochen bleibt. Anders hingegen, wenn das letzte Signal des Hauptsenders 15' "Türen entriegelt" gelautet hat, dann nämlich befindet sich der Schalter S 1' in seiner geschlossenen Stellung und mit dem Nebensender 25 können in gleicher Weise die Operationen des Hauptsenders 15' - also auch das Öffnen der Kofferraumklappe 3 - ausgeführt werden.

## Patentansprüche

1. Schließsystem für die Türen und eine Kofferraumklappe (3) eines Kraftfahrzeugs, mit einem ortsunabhängigen Sender (15) zum Aussenden eines Signals und einem mit dem Schließmechanismus der Türen verbundenen Empfänger (13), der in Abhängigkeit vom Signal den Schließmechanismus der Türen ansteuert, wobei im Innenraum des Kraftfahrzeuges eine Aufnahmevorrichtung (17) für den Sender untergebracht ist und bei Unterbringung in der Aufnahmevorrichtung der Sender das Zündsystem des Kraftfahrzeuges ansteuert, gekennzeichnet durch folgende Merkmale:
a) Die Kofferraumklappe (3) ist durch ein Stellglied (7) elektrisch entriegelbar,
b) das Stellglied (7) ist in einen Stromkreis (9) eingebunden, welcher durch mindestens drei Schalter unterbrechbar ist, wobei
c) ein erster Schalter (S 1) beim Entriegeln der Türen geschlossen wird,
d) ein zweiter Schalter (S 2) sich schließt, wenn der Sender (15) der Aufnahmevorrichtung (17) zur Ansteuerung des Zündsystems entnommen wird,
e) ein dritter Schalter (S 3) als Tastschalter an der Kofferraumklappe (3) angeordnet ist und
f) ein ebenfalls als Tastschalter ausgebildeter vierter Schalter (S 4) im Innenraum des Fahrzeuges den zweiten (S 2) und dritten Schalter (S 3) überbrückt.

2. Schließsystem nach Anspruch 1, dadurch gekennzeichnet, daß zur Stromkreisunterbrechung des Stellgliedes (7) im Stromkreis (9') ein fünfter Schalter (S 5) angeordnet ist, daß das Schließsystem des Kraftfahrzeuges wahlweise mit einem Hauptsender (15') oder einem Nebensender (25) ansteuerbar ist, wobei der Hauptsender (15') ein Signal aussendet, welches die gleichzeitige Betätigung des ersten (S 1) und des fünften Schalters (S 5) in sinnfälliger Weise auslöst und mit dem Signal des Nebensenders (25) neben dem Schließmechanismus der Türen nur die Stellung des fünften Schalters (S 5) beeinflußbar ist, derart, daß der fünfte Schalter (S 5) beim Entriegeln der Türen geschlossen und beim Verriegeln der Türen geöffnet wird.

## Claims

1. Locking system for the doors and a boot lid (3) of a motor vehicle with a transmitter (15) which is independent of location for emitting a signal and a receiver (13) which is connected to the locking mechanism of the doors and which controls the locking mechanism of the doors in accordance with the signal, in which a locating device (17) for the transmitter is placed in the interior of the motor vehicle and the transmitter, when it is placed in the locating device, controls the ignition system of the motor vehicle, characterized by the following features:
a) the boot lid (3) can be locked electrically by an actuator (7),
b) the actuator (7) is included in an electrical circuit (9) which can be broken by at least three switches, in which c) a first switch (S1) is closed when the doors are unlocked,
d) a second switch (S2) closes if the transmitter (15) is removed from the locating device (17) for controlling the ignition system,
e) a third switch (S3) is placed as a pushbutton switch on the boot lid (3), and
f) a fourth switch (S4), also in the form of a pushbutton switch, in the interior of the motor vehicle short- circuits the second (S2) and (S3) third switches.

2. Locking system according to Claim 1, characterized in that to break the actuator electrical circuit (7) a fifth switch (S5) is placed in the electrical circuit (9') such that the locking system of the motor vehicle can be controlled with either a main transmitter (15') or an auxiliary transmitter (25), in which the main transmitter (15') emits a signal which initiates simultaneous operation of the first (S1) and fifth (S5) switches in the obvious manner but the signal from the auxiliary transmitter (25) is able to control, in addition to the locking mechanism of the doors, only the position of the fifth switch (S5), so that on unlocking the doors the fifth switch (S5) is closed and on locking the doors it is opened.

## Revendications

1. Système de fermeture pour les portes et un couvercle de coffre à bagages (3) d'un véhicule automobile, comprenant un émetteur (15) fonctionnant quelle que soit sa situation pour émettre un signal, ainsi qu'un récepteur (13) qui est relié au mécanisme de fermeture des portes et qui commande le mécanisme de fermeture des portes en fonction de ce signal, un dispositif de réception (17) pour l'émetteur étant installé dans l'habitacle du véhicule automobile et le système d'allumage du véhicule automobile étant mis en position de marche lorsque l'émetteur est logé dans ce dispositif de réception, caractérisé par les particularités suivantes:
a) le couvercle de coffre à bagages (3) est déverrouillable électriquement par un organe final (7),
b) l'organe final (7) est monté dans un circuit (9) qui peut être interrompu par trois interrupteurs au moins,
c) un premier interrupteur (S 1) étant fermé lors du déverrouillage des portes,
d) un deuxième interrupteur (S 2) se fermant lorsque l'émetteur (15) est retiré du dispositif de réception (17) servant à la mise en position de marche du système d'allumage,
e) un troisième interrupteur (S 3), sous forme d'interrupteur-poussoir, étant disposé sur le couvercle du coffre à bagages (3),
f) un quatrième interrupteur (S 4), également réalisé sous forme d'interrupteur-poussoir, dans l'habitacle du véhicule automobile, shuntant le deuxième (S 2) et le troisième (S 3) interrupteur.

2. Système de fermeture selon la revendication 1, caractérisé en ce qu'un cinquième interrupteur (S 5) est monté dans un circuit (9') pour l'interruption du circuit de l'organe final, en ce que le système de fermeture peut être commandé au choix avec un émetteur principal (15') ou avec un émetteur auxiliaire (25), l'émetteur principal (15') émettant un signal qui déclenche de façon évidente l'actionnement simultané du premier (S 1) et du cinquième (S 5) interrupteur, tandis que par le signal de l'émetteur auxiliaire (25), seule la position du cinquième interrupteur (S 5) est influençable, outre le mécanisme de fermeture des portes, de telle manière que le cinquième interrupteur (S 5) soit fermé lors du déverrouillage des portes et qu'il soit ouvert lors du verrouillage des portes.
